# EUROPÄISCHE PATENTSCHRIFT

(11) **EP 2 586 953 B1**
(45) Veröffentlichungstag und Bekanntmachung des Hinweises auf die Patenterteilung: **25.11.2020**
(21) Anmeldenummer: 12190325.6
(22) Anmeldetag: 29.10.2012
(51) Int. Cl.: E06B 3/22, E06B 3/263, E06B 3/267

(54) **ISOLIERSTEG UND WÄRMEGEDÄMMTES PROFIL**
INSULATING BAR AND HEAT INSULATED PROFILE
ISOLATEUR ET PROFILÉ À ISOLATION THERMIQUE

(30) Priorität: 28.10.2011 DE 102011117170
(43) Veröffentlichungstag der Anmeldung: 01.05.2013
(73) Patentinhaber: heroal- Johann Henkenjohann GmbH & Co. KG, 33415 Verl (DE)
(72) Erfinder: Heidenfelder, Michael, 33397 Rietberg (DE); Krause, Thomas, 33613 Bielefeld (DE)
(74) Vertreter: Cohausz & Florack

(56) Entgegenhaltungen:
- EP-A2- 1 255 019
- EP-A2- 2 116 685
- DE-A1- 3 221 218
- DE-U1- 20 219 196

## Beschreibung

Die Erfindung betrifft einen Isoliersteg zur Verbindung zweier Profilelemente eines wärmegedämmten Profils, vorzugsweise eines Fensters, einer Tür, eines Tors und/oder einer Fassade, mit wenigstens zwei endständigen Anschlussleisten zum Verbinden des Isolierstegs mit den Profilelementen. Die Erfindung betrifft zudem ein wärmegedämmtes Profil, vorzugsweise eines Fensters, einer Tür, eines Tors und/oder einer Fassade, umfassend zwei Profilelemente, ein zwischen den beiden Profilelementen vorgesehenes Isolationsmaterial und wenigstens einen an gegenüberliegenden Enden mit den beiden Profilen verbundenen Isolationssteg.

Fenster, Türen, Tore, Fassadenelemente und dergleichen können aus wärmegedämmten Profilen gebildet werden bzw. wärmegedämmte Profile aufweisen. Diese Profile enthalten zum Zwecke der Wärmedämmung in ihrem Inneren ein wärmeisolierendes Material, wie etwa einen geschäumten Kunststoff. Um eine höhere Steifigkeit der Profile zu erhalten, müssen die Profilelemente neben dem Isolationsmaterial noch über Versteifungselemente miteinander verbunden werden. Damit dies nicht zulasten des Wärmedurchgangswiderstands geht, muss dafür Sorge getragen werden, dass die Versteifungselemente keine Kältebrücken bilden. Problematisch ist dabei, dass stabilere Materialien in der Regel eine höhere Wärmeleitfähigkeit aufweisen, so dass eine Erhöhung der Steifigkeit regelmäßig mit einer Verringerung des Wärmedurchgangswiderstands erkauft werden muss.

Es existieren grundsätzlich zwei unterschiedliche Arten von Isolationsstegen. Einige Isolationsstege sind als dünne aber massive Profile ausgebildet. Andere Isolationsstege sind als Hohlprofile ausgebildet. Die Hohlräume bzw. Hohlkammern der Hohlprofile sollen den Wärmetransport über den Isolationssteg verringern. Ganz allgemein existieren sehr viele verschiedene Isolationsstege, die jeweils unterschiedliche Vorzüge und Nachteile haben. Es besteht in dieser Hinsicht also weiter Optimierungsbedarf.

EP 2 116 685 A2 offenbart einen Isoliersteg gemäß dem Oberbegriff des Anspruchs 1. Daher besteht die Aufgabe der vorliegenden Erfindung darin, den eingangs genannten und zuvor näher beschriebenen Isoliersteg sowie das wärmegedämmte Profil derart auszugestalten und weiterzubilden, dass bezogen auf das Profil ein besseres Verhältnis zwischen den mechanischen Eigenschaften einerseits und den thermischen Eigenschaften andererseits ermöglicht wird.

Diese Aufgabe ist bei einem Isoliersteg gemäß Anspruch 1 dadurch gelöst, dass der Hohlkammerprofilabschnitt in einem Winkel von 35° bis 55° ausläuft und dadurch in den Profilstababschnitt allmählich übergeht.

Zudem ist die zuvor genannte Aufgabe durch ein wärmegedämmtes Profil gemäß Anspruch 14 dadurch gelöst, dass der Isolationssteg ein Isoliersteg nach einem der Ansprüche 1 bis 13 ist.

Die Erfindung hat erkannt, dass weder Isolierstege in Form von Hohlprofilen, noch Isolierstege ohne Hohlprofile ein überlegenes Konstruktionsprinzip verkörpern, wenn es um eine optimale Kombination zwischen mechanischen und thermischen Eigenschaften geht. Weiter hat die Erfindung erkannt, dass gerade in der Kombination dieser beiden Konstruktionsprinzipien ein erhebliches Potential liegen kann, die Eigenschaften der Isolationsstege besser aufeinander abzustimmen bzw. insgesamt zu verbessern, und zwar nicht durch eine beliebige Kombination, sondern durch eine ganz bestimmte, nämlich die in Anspruch 1 angegebene, Kombination.

Äußere Kräfte werden im Wesentlichen über die Anschlussleisten in den Isoliersteg eingeleitet. Daher sind die mechanischen Anforderungen an den Isoliersteg hinsichtlich der Stabilität und Steifigkeit dort besonders hoch. Wenn die Profilelemente unterschiedlichen Temperaturen ausgesetzt sind, wird über die Anschlussleisten ein Wärmestrom von dem entsprechenden Profilelement auf den Isoliersteg übertragen und umgekehrt. Dieser Wärmetransport sollte gering gehalten werden, um den Wärmeaustausch zwischen den Profilelementen zu vermindern. Es sollte bei höheren Temperaturen dort aber auch nicht zu einem Wärmestau kommen, der zu einem Erweichen des Isolierstegs führen könnte.

Den beschriebenen mechanischen und thermischen Anforderungen an den Isoliersteg im Bereich der Anschlussleisten wird der Hohlkammerprofilabschnitt besonders gut gerecht. Einerseits wirkt das Hohlkammerprofil versteifend. Andererseits bilden die beiden Wandelemente des Hohlkammerprofilabschnitts insgesamt einen recht breiten Materialquerschnitt, vorzugsweise einen breiteren Materialquerschnitt als im Bereich des Profilstababschnitts, wodurch die Stabilität sowie Steifigkeit ebenso verbessert wird. Sofern die Summe der Wandstärken der beiden Wandelemente des Hohlkammerprofilabschnitts breiter ist als die Wandstärke des Profilstabs, was in der Regel der Fall sein wird, wird der Hohlkammerprofilabschnitt regelmäßig aus mechanischer Sicht bevorzugt sein, während der Profilstababschnitt regelmäßig aus thermischer Sicht bevorzugt sein wird.

Die Erfindung hat weiter erkannt, dass es trotz der insgesamt guten mechanischen Eigenschaften und bezogen auf das Profil eigentlich auch guten thermischen Eigenschaften infolge der Bereitstellung isolierender Hohlkammern nicht zweckmäßig ist, den Hohlkammerprofilabschnitt von einer Anschlussleiste bis zur gegenüberliegenden Anschlussleiste durchlaufen zu lassen. Wenigstens in einem mittleren Bereich des Isolierstegs wird in der Regel eine geringere Stabilität und Steifigkeit als angrenzend zur Anschlussleiste benötigt. Es ist daher insgesamt vorteilhaft, im mittleren Bereich des Isolierstegs schlechtere mechanischen Eigenschaften hinzunehmen, indem dort statt von einem Hohlkammerprofilabschnitt von einem massiven Profilstababschnitt Gebrauch gemacht wird. Der Profilstababschnitt benötigt deutlich weniger Raum, so dass wenigstens in dem mittleren Bereich des Isolierstegs anstelle des Hohlkammerprofilabschnitts ein noch besser isolierendes Material, wie etwa ein geschäumter Kunststoff, vorgesehen werden kann. Dadurch wird die Isolationswirkung des Profils insgesamt verbessert. Gleichzeitig werden aber dort, wo tatsächlich eine hohe Stabilität und Steifigkeit benötigt wird, nämlich angrenzend zu den Anschlussleisten, eine ausreichende mechanische Stabilität und Festigkeit bereitgestellt.

Bezogen auf das wärmegedämmte Profil, das unter Verwendung des beschriebenen Isolierstegs gebildet werden kann, können also erfindungsgemäß einerseits sehr gute thermische Eigenschaften bei einer insgesamt sehr hohen Stabilität und Steifigkeit des Profils erreicht werden.

Unter einem massiven Profilstababschnitt wird vorliegend ein Profilabschnitt des Isolierstegs verstanden, der keine inneren Hohlkammern definiert, also massiv ausgebildet ist, und der, vorzugsweise in einem Querschnitt des Isolierstegs, stabförmig ausgebildet ist. Der Profilstababschnitt muss in diesem Querschnitt nicht geradlinig, also ohne Krümmung verlaufen, auch wenn dies grundsätzlich zur Verbesserung der Steifigkeit bevorzugt sein kann. Unter einem Hohlkammerprofilabschnitt wird in Abgrenzung zum Profilstababschnitt ein solcher Profilabschnitt verstanden, der wenigstens eine innere Hohlkammer definiert, also letztlich als Hohlprofilabschnitt ausgebildet ist. Die Hohlkammer ist dabei von wenigstens zwei Wandabschnitten des Hohlkammerprofilabschnitts umgeben. Zudem verläuft die Hohlkammer vorzugsweise längs zum Isoliersteg.

Bei einem ersten bevorzugten Isoliersteg sind aus den zuvor eingehend diskutierten Gründen die wenigstens zwei Anschlussleisten mit jeweils einem Hohlkammerprofilabschnitt verbunden. Die wenigstens zwei Anschlussleisten können an der gleichen Seite des Isolierstegs vorgesehen sein. Bei einer besonders bevorzugten Ausgestaltung des Isolierstegs können an gegenüberliegenden Enden des Isolierstegs Anschlussleisten vorgesehen sein, die jeweils an ein Hohlkammerprofilabschnitt angrenzen.

Die dann vorgesehenen, wenigstens zwei Hohlkammerprofilabschnitte, sind vorzugsweise jeweils mit einem Profilstababschnitt verbunden, um wiederum eine möglichst optimale Kombination zwischen Stabilität und Wärmeisolation bezogen auf das wärmegedämmte Profil zu erreichen. Dies gilt zudem vorzugsweise nicht nur für bestimmte Hohlkammerprofilabschnitte, sondern vorzugsweise für alle Hohlkammerprofilabschnitte des Isolierstegs. Alternativ oder zusätzlich bietet es sich für einen konstruktiv einfachen und aus thermischer Sicht begünstigten Isoliersteg an, wenn die wenigstens zwei Hohlkammerprofilabschnitte direkt oder indirekt mit demselben Profilstababschnitt verbunden sind.

Um die thermischen Anforderungen an den Isoliersteg günstig zu beeinflussen, indem zwischen den Profilelementen Raum für ein isolierendes Material geschaffen wird, sollte der Profilstababschnitt nicht zu kurz in Bezug auf die Länge des Isolierstegs sein. Vorzugsweise erstreckt sich der Profilstababschnitt daher wenigstens über 20% der Länge des Isolierstegs.

Damit der Einfluss des Hohlkammerprofils auf den Isoliersteg nicht zu groß wird und damit genügend Platz für den Profilstababschnitt und/oder ein zusätzliches, isolierendes Material bereitsteht, bietet es sich an, wenn der Hohlkammerprofilabschnitt sich über weniger als 40%, vorzugsweise weniger als 30%, weiter vorzugsweise weniger als 20%, der Länge des Isolierstegs erstreckt. Die Länge des Hohlkammerprofilabschnitts kann dabei auch davon abhängig sein, ob an gegenüberliegenden Anschlussleisten Hohlkammerprofilabschnitte vorgesehen sind. Dann ist es nämlich in der Regel günstiger, wenn die Längenerstreckung jedes einzelnen Hohlkammerprofilabschnitts geringer ist. Auch dies leitet sich aus den zuvor bereits eingehend diskutierten mechanischen und thermischen Eigenschaften eines Hohlkammerprofilabschnitts einerseits und eines Profilstababschnitts andererseits ab.

Um die thermischen Eigenschaften des Isolierstegs zu verbessern, kann der wenigstens eine Hohlkammerprofilabschnitt jeweils auf der ersten Hälfte der Länge des Isolierstegs angeordnet sein. Mit anderen Worten ragt der wenigstens eine Hohlkammerprofilabschnitt nicht über die Mittelebene zwischen den beiden Anschlussleisten über. Mittig bezogen auf den Isoliersteg ist also ein Profilstababschnitt vorgesehen, der zwischen den Profilelementen Raum für ein gegenüber dem Isoliersteg besser isolierendes Material schafft und einen geringeren Materialquerschnitt für den Wärmetransport als der Hohlkammerprofilabschnitt aufweist.

Zur Verbesserung der Stabilität des Isolierstegs verjüngt sich der wenigstens eine Hohlkammerprofilabschnitt angrenzend zum Profilstababschnitt in einem Winkel von 35° bis 55°. Mit anderen Worten läuft der Hohlkammerprofilabschnitt in diesem Winkel aus und geht in den Profilstababschnitt über. Besonders bevorzugt ist es in diesem Zusammenhang, wenn der genannte Winkel im Wesentlichen 45° beträgt. Der Hohlkammerprofilabschnitt geht also allmählich und nicht abrupt in den Profilstababschnitt über.

Zusätzlich kann sich der wenigstens eine Hohlkammerprofilabschnitt angrenzend zur Anschlussleiste in einem Winkel zwischen 70° und 110° aufweiten. Da angrenzend zur Anschlussleiste eine gute Stabilität des Isolierstegs gegeben ist, kann also ohne eine allzu große Unstetigkeit im Profilverlauf des Isolierstegs auf kurzer Distanz ein verhältnismäßig großes Volumen des Hohlkammerprofilabschnitts erhalten werden. Besonders gute Ergebnisse konnten erhalten werden, wenn der genannte Winkel zwischen 85° und 95°, insbesondere etwa 90°, betragen hat.

Aus konstruktiver Sicht und zum Anschluss weiterer Funktionsabschnitte des wärmegedämmten Profils an den Isoliersteg, kann der Profilstababschnitt seitlich versetzt zu einer Verbindungsgeraden zwischen den beiden Anschlussleisten angeordnet sein. Der Profilstababschnitt kann dann eine gleichförmige Anschlussebene des Isolierstegs definieren.

Damit der Isoliersteg zur Nutzung von weiteren funktionalen oder mechanischen Synergien verwendet werden kann, kann wenigstens ein Hohlkammerprofilabschnitt und/oder wenigstens ein Profilstababschnitt einen Funktionsprofilabschnitt aufweisen. Der Funktionsprofilabschnitt kann der Stabilität des Isolierstegs und der Anbindung oder der Wechselwirkung mit angrenzenden Funktionsabschnitten des wärmegedämmten Profils dienen. Daher kann sich der wenigstens eine Funktionsprofilabschnitt vorzugsweise seitlich zum übrigen Isoliersteg erstrecken und/oder vom übrigen Isoliersteg seitlich nach außen abstehen.

Zur besseren Anbindung an die Profilelemente und zur Erhöhung der Steifigkeit des Isolierstegs können die Anschlussleisten eine, vorzugsweise Schwalbenschwanzförmige, Aufweitung zur Befestigung in einer Nut eines Profilelements aufweisen.

Um den wenigstens einen Hohlkammerprofilabschnitt problemlos auch mit einer besonders kleinen Hohlkammer fertigen zu können, kann die wenigstens eine angrenzende Anschlussleiste zweiteilig ausgebildet sein, wobei die beiden Teile der Anschlussleiste mit gegenüberliegenden Wandelementen der Hohlkammerprofilabschnitts verbunden sind. Es ergibt sich dann beispielsweise ein Spalt ausgehend von der Hohlkammer des Hohlkammerprofilabschnitts durch die angrenzende Anschlussleiste.

Einfach und kostengünstig können die Isolierstege als extrudiertes Profil gebildet werden. Als Material kommt aus thermischen Gesichtspunkten vorzugsweise ein Kunststoff in Frage, im Falle eines extrudierten Profils, vorzugsweise thermoplastischer Kunststoff.

Hinsichtlich des wärmegedämmten Profils ist es bevorzugt, wenn zwei Isolierstege vorgesehen sind und die Isolierstege eine durch ein, vorzugsweise geschäumtes, Isolationsmaterial ausgefüllte Isolationskammer definieren. Das Isolationsmaterial kann in die Isolationskammer eingeschoben und/oder am wenigstens einen Isoliersteg befestigt sein. Dadurch kann die Wärmedämmung des gesamten Profils verbessert werden. Aus konstruktiver Sicht und für eine schnellere und einfachere Montage bietet es sich an, wenn die beiden Isolierstege im Wesentlichen baugleich ausgebildet sind.

Nachfolgend wird die Erfindung anhand einer lediglich Ausführungsbeispiele darstellenden Zeichnung näher erläutert. In der Zeichnung zeigt
- Fig. 1: ein erfindungsgemäßes, wärmegedämmtes Profil in einem Längsschnitt in schematischer Darstellung,
- Fig. 2: ein erstes Ausführungsbeispiel eines Isolierstegs in einem Querschnitt,
- Fig. 3: ein zweites Ausführungsbeispiel eines Isolierstegs in einem Querschnitt,
- Fig. 4: ein drittes Ausführungsbeispiel eines Isolierstegs in einem Querschnitt,
- Fig. 5A-B: ein viertes Ausführungsbeispiel eines Isolierstegs in einem Querschnitt und
- Fig. 6: Detaildarstellungen eines zweiten und dritten erfindungsgemäßen, wärmegedämmten Profils in einem Querschnitt.

In der Fig. 1 ist schematisch ein wärmegedämmtes Profil 1 dargestellt, das zwei Profilelemente 2,3 umfasst, die über zwei äußere Isolierstege 5 miteinander verbunden sind. Die Profilelemente 2,3 können aus einem metallischen Werkstoff, vorzugsweise Aluminium, gebildet sein, während die Isolierstege 5 aus Kunststoff extrudierte Profile sein können. Die Profilelemente 2,3 weisen zu ihrer Verbindung mit den Isolierstegen 5 Nuten 6 auf, in die Anschlussleisten 7 der Isolierstege 5 eingebracht sind. Die Nuten 6 und Anschlussleisten 7 sind beim dargestellten und insoweit bevorzugten wärmegedämmten Profil 1 korrespondierend zueinander ausgebildet und vorliegendschwalbenschwanzförmig ausgebildet. Zudem bilden die Nuten 6 und die Isolierstege 5 einen ebenen äußeren Abschluss des wärmegedämmten Profils 1. Der dem von den Profilelementen 2,3 und den Isolierstegen 5 eingeschlossene Raum 8 ist wenigstens im Wesentlichen mit einem isolierenden Material 10 gefüllt. Vorzugsweise handelt es sich bei dem isolierenden Material 10 um einen geschäumten Kunststoff, insbesondere Polyurethan.

In der Fig. 2 ist ein Isoliersteg 5 dargestellt, wie er bei dem in Fig. 1 dargestellten Profil 1 verwendet worden ist. Unmittelbar an die bereits beschriebenen Anschlussleisten 7, welche die einander gegenüberliegenden Enden des Isolierstegs 5 definieren, schließt sich jeweils ein Hohlkammerprofilabschnitt 11 an. Dabei teilt sich die Wandstärke der Anschlussleiste 7 auf, so dass zwei Wandelemente 12, 13 entstehen, die durch einen Spalt oder Hohlraum 14 voneinander beabstandet sind. Diese beiden Wandelemente 12, 13 laufen anfänglich, d. h. ausgehend von den Anschlussleisten 7 in einem Winkel von etwa 90° auseinander.

Am anderen Ende jedes Hohlkammerprofilabschnitts 11 laufen die beiden Wandelemente 12, 13 wieder aufeinander zu, und zwar in einem Winkel von etwa 45°. Mit der Vereinigung der beiden Wandelemente 12, 13 geht gleichzeitig jeder Hohlkammerprofilabschnitt 11 in einen massiven Profilstababschnitt 15 ohne Hohlkammern über. Beim dargestellten und insoweit bevorzugten Isoliersteg 5 gehen beide Hohlkammerprofilabschnitte 11 in ein und denselben Profilstababschnitt 15 über, wobei jedoch vorzugsweise die Wandelemente 12, 13 gemeinsam einen flächenmäßig größeren Materialquerschnitt bezogen auf das Material des Isolierstegs 5 bereitstellen als der Profilstababschnitt 15.

Der Profilstababschnitt 15 erstreckt sich ebenfalls in einer Richtung senkrecht zur Zeichenebene. In dem in der Fig. 2 dargestellten Querschnitt des Isolierstegs 5 hat der Profilstababschnitt 15 eine stabförmige Erscheinung. Der Profilstababschnitt 15 und die Hohlkammerprofilabschnitte 11 sind fluchtend zueinander ausgebildet und bilden eine gemeinsame äußere Ebene 16.

Der Profilstabschnitt 15 erstreckt sich bei dem dargestellten und insoweit bevorzugten Isoliersteg 5 über etwa 30% der Länge des Isolierstegs 5, d. h. der Distanz der äußeren Enden der Anschlussleisten 7. Die beiden Holkammerprofilabschnitte 11 erstrecken sich jeweils über etwa 10% - 25% der Länge des Isolierstegs 5. Der verbleibende Teil des Isolierstegs 5 wird durch die Anschlussleisten 7 gebildet.

Der in der Fig. 3 dargestellte uns insoweit bevorzugte Isoliersteg 5' entspricht in einem grundsätzlichen Aufbau hinsichtlich der Anschlussleisten 7, der Hohlkammerprofilabschnitte 11 und dem Profilstababschnitt 15 des in der Fig. 2 dargestellten Isolierstegs 5. Ergänzend weist der Isoliersteg 5' jedoch noch sich einerseits vom Profilstababschnitt 15 und andererseits von einem der beiden Hohlkammerprofilabschnitte 11 nach außen weisende Funktionsprofilabschnitte 17,18 auf. Die Funktionsprofilabschnitte 17,18 tragen an ihren freien Enden Hakenabschnitte 19,20, um beispielsweise mit weiteren Profilbauteilen wechselwirken und/oder verbunden werden zu können.

In der Fig. 4 ist ein Isoliersteg 5" dargestellt, dessen Anschlussleisten 7 den Anschlussleisten 7 der in den Fig. 2 und 3 dargestellten Isolierstege 5,5' entsprechen. Beim in der Fig. 4 dargestellten Isoliersteg 5" sind angrenzend an die Anschlussleisten 7 ebenso jeweils ein Hohlkammerprofilabschnitt 11',11" angeschlossen. Die Hohlkammerprofilabschnitte 11', 11'' sind jedoch unterschiedlich zueinander ausgebildet. Während der eine Hohlkammerprofilabschnitt 11' sich über etwa 20% - 30% der Länge des Isolierstegs erstreckt, erstreckt sich der andere Hohlkammerprofilabschnitt 11" über etwa 30% - 40% der Länge des Isolierstegs.

Angrenzend zu den Anschlussleisten 7 bilden die Hohlkammerprofilabschnitte 11',11" jeweils zwei Wandelemente 12', 12", 13', 13", von denen sich jeweils eines etwa in Längsrichtung des Isolierstegs 5" erstreckt, während sich etwa in einem Winkel von 90° von dem einen Wandelement 13',13" zumindest anfänglich das jeweils andere Wandelement 12', 12" erstreckt. Am inneren Ende des jeweiligen Hohlkammerprofilabschnitts 11',11" sind die äußeren Wandelemente 12',12" fluchtend mit dem zwischen den Hohlkammerprofilabschnitten 11',11" vorgesehenen Profilstababschnitt 15' ausgerichtet. Die inneren Wandelemente 13',13" laufen in einem Winkel von etwa 45° auf diese gemeinsame Ebene 16' zu und gehen sodann in den Profilstababschnitt 15' über.

Ein Wandelement 12" des in der Fig. 4 dargestellten und insoweit bevorzugten Isolierstegs 5" weist eine S-förmige Krümmung 21 auf. Es können aber auch keine oder mehrere S-förmige Krümmungen vorgesehen sein, die vorzugsweise mit weiteren Profilbauteilen korrespondieren.

In den Fig. 5A und 5B ist ein Isoliersteg 5" dargestellt, bei dem es sich um eine Abwandlung des Isolierstegs 5 gemäß Fig. 2 handelt. Es wird daher lediglich auf die Unterschiede zu dem Isoliersteg 5 gemäß Fig. 2 eingegangen. Diese Merkmale könnten bedarfsweise auch an anderen Isolierstegen vorgesehen werden.

Bei dem Isoliersteg 5'" der Fig. 5A und 5B sind die Anschlussleisten 7' zweigeteilt ausgebildet, und zwar sind die Anschlussleisten 7' im Wesentlichen längs zum Isoliersteg 5'" zweigeteilt. Jedes der beiden Teile der Anschlussleisten 7' ist mit einem anderen Wandelement 12, 13 des jeweils angrenzenden Hohlkammerprofilabschnitts 11 verbunden. Auf diese Weise wird die Herstellung der Hohlräume 14 des Hohlkammerprofilabschnitte 11"' vereinfacht. Die Teilung der Anschlussleisten 7' kann bedarfsweise auch zum Ausgleich von durch Temperaturunterschiede entstehenden Spannungen beitragen.

In der Fig. 6 sind Details von zwei über ein Dichtelement 22 miteinander verbundenen, wärmegedämmte Profile 1',1" dargestellt. Die beiden wärmegedämmten und insoweit bevorzugten Profile 1',1" weisen die bereits zuvor in den Fig. 2 bis 4 dargestellten und insoweit beschriebenen Isolierstege 5, 5', 5" auf.

Jedes der beiden wärmegedämmten Profile 1',1" umfassend zwei Profilelemente 2', 2", 3', 3" die über zwei Isolierstege 5, 5', 5" miteinander verbunden sind. Die Profilelemente 2',2",3',3" und die Isolierstege 5,5',5" schließen jeweils einen Raum 8',8" ein, die mit einem isolierenden Material 10' im Wesentlichen ausgefüllt ist. Die verwendeten Isolierstege 5,5',5" sind unterschiedlich ausgebildet. Ein äußerer Isoliersteg 5 bildet eine ebene, äußere Fläche, während andere Isolierstege 5' außenseitig Funktionsprofile 17, 18 tragen, die sich vom Isoliersteg 5' nach außen erstrecken und mit anderen Profilbauteilen zusammenwirken. An einem der Isolierstege 5' ist dementsprechend das Dichtungselement 22 festgelegt, welches abdichtend an dem anderen wärmegedämmten Profil 1" anliegt. Zur Bildung einer entsprechenden Dichtfläche weist der gegenüberliegende Isoliersteg 5" des anderen wärmegedämmten Profils 1" einen Absatz in Form einer S-förmigen gekrümmten Außenkontur 21 im Bereich eines der Hohlkammerprofilabschnitte 11" auf. Auch bei dem anderen, rechts dargestellten Profil 1" ist eine Wärmedämmung in dem von den beiden Isolierstegen 5',5" und den beiden entsprechenden Profilelementen 2",3" umschlossenen Raum 8" vorgesehen.

## Patentansprüche

1. Isoliersteg (5,5',5",5"') zur Verbindung zweier
Profilelemente (2,2',2",3,3',3") eines wärmegedämmten Profils (1,1',1"), vorzugsweise eines Fensters, einer Tür,
eines Tors und/oder einer Fassade, mit wenigstens zwei endständigen Anschlussleisten (7) zum Verbinden des Isolierstegs (5,5',5")mit den Profilelementen (2,2',2",3,3',3"),
wobei zusätzlich wenigstens ein Hohlkammerprofilabschnitt (11,11',11") und wenigstens ein massiver
Profilstababschnitt (15,15') vorgesehen sind, wobei der wenigstens eine Hohlkammerprofilabschnitt (11,11',11") mit einer Anschlussleiste (7,7') verbunden ist, wobei der Hohlkammerprofilabschnitt (11,11',11") mit dem Profilstababschnitt (15,15') verbunden ist und wobei die Anschlussleisten (7,7') alternativlos über den Profilstababschnitt (15,15') miteinander verbunden sind, wobei
sich der wenigstens eine Hohlkammerprofilabschnitt (11,11',11") angrenzend zum Profilstababschnitt (15,15') und in Richtung des Profilstababschnitts (15,15') in einem Winkel von 35° bis 55° verjüngt, **dadurch gekennzeichnet, dass** der
Hohlkammerprofilabschnitt (11,11',11") in dem Winkel von 35° bis 55° ausläuft und dadurch in den Profilstababschnitt (15,15') allmählich übergeht.

2. Isoliersteg nach Anspruch 1,
**dadurch gekennzeichnet, dass** die wenigstens zwei Anschlussleisten (7,7') jeweils mit einem Hohlkammerprofilabschnitt (11,11',11") verbunden sind.

3. Isoliersteg nach Anspruch 1 oder 2,
**dadurch gekennzeichnet, dass** wenigstens zwei Hohlkammerprofilsabschnitte (11,11',11"), vorzugsweise alle Hohlkammerprofilabschnitte (11,11',11"), mit einem, vorzugsweise demselben, Profilstababschnitt (15,15') verbunden sind.

4. Isoliersteg nach einem der Ansprüche 1 bis 3,
**dadurch gekennzeichnet, dass** der Profilstababschnitt (15,15') sich wenigstens über 20% der Länge des Isolierstegs (5,5',5") erstreckt.

5. Isoliersteg nach einem der Ansprüche 1 bis 4,
**dadurch gekennzeichnet, dass** der Hohlkammerprofilabschnitt (11,11',11") sich über weniger als 40%, vorzugsweise weniger als 30%, weiter vorzugsweise weniger als 20%, der Länge des Isolierstegs (5,5',5", 5"') erstreckt.

6. Isoliersteg nach einem der Ansprüche 1 bis 5,
**dadurch gekennzeichnet, dass** der Hohlkammerprofilabschnitt (11,11',11") auf der ersten Hälfte der Länge des Isolierstegs (5,5',5",5"') angeordnet ist.

7. Isoliersteg nach einem der Ansprüche 1 bis 6,
**dadurch gekennzeichnet, dass** sich der wenigstens eine Hohlkammerprofilabschnitt (11,11',11") angrenzend zum Profilstababschnitt (15,15') in einem Winkel von etwa 45° verjüngt.

8. Isoliersteg nach einem der Ansprüche 1 bis 7,
**dadurch gekennzeichnet, dass** sich der wenigstens eine Hohlkammerprofilabschnitt (11,11',11") angrenzend zur jeweiligen Anschlussleiste (7) in einem Winkel zwischen 70° und 110°, vorzugsweise zwischen 85° und 95°, insbesondere etwa 90°, aufweitet.

9. Isoliersteg nach einem der Ansprüche 1 bis 8,
**dadurch gekennzeichnet, dass** der Profilstababschnitt (15,15') seitlich versetzt zu einer Verbindungsgeraden zwischen den beiden Anschlussleisten (7,7') angeordnet ist.

10. Isoliersteg nach einem der Ansprüche 1 bis 9,
**dadurch gekennzeichnet, dass** wenigstens ein Hohlkammerprofilabschnitt (11) und/oder wenigstens ein Profilstababschnitt (15) einen, sich vorzugsweise seitlich zum übrigen Isoliersteg (5') erstreckenden, Funktionsprofilabschnitt (17,18) aufweist.

11. Isoliersteg nach einem der Ansprüche 1 bis 10,
**dadurch gekennzeichnet, dass** die Anschlussleisten (7,7') eine, vorzugsweise schwalbenschwanzförmige, Aufweitung zur Befestigung in einer Nut (6) eines Profilelements (2,2',2",3,3',3") aufweisen.

12. Isoliersteg nach einem der Ansprüche 1 bis 11,
**dadurch gekennzeichnet, dass** wenigstens eine Anschlussleiste (7,7') zweiteilig ausgebildet ist und dass die beiden Teile der Anschlussleiste jeweils mit einem von gegenüberliegenden Wandelementen (12,13) der Hohlkammerprofilabschnitts (11,11',11") verbunden sind.

13. Isoliersteg nach einem der Ansprüche 1 bis 12,
**dadurch gekennzeichnet, dass** die Isolierstege (5,5',5",5'") durch ein extrudiertes Profil, vorzugsweise aus einem thermoplastischen Kunststoff, gebildet werden.

14. Wärmegedämmtes Profil (1,1',1"), vorzugsweise eines Fensters, einer Tür, eines Tors und/oder einer Fassade, umfassend zwei Profilelemente (2,2',2",3,3',3"), ein zwischen den beiden Profilelementen (2,3) vorgesehenes isolierendes Material (10,10') und wenigstens einen an gegenüberliegenden Enden mit den beiden Profilen (2,3) verbundenen Isolationssteg (5,5',5",5'"), **dadurch gekennzeichnet, dass** der Isolationssteg (5,5',5",5"') ein Isolationssteg (5,5',5",5'") nach einem der Ansprüche 1 bis 13 ist.

15. Wärmegedämmtes Profil nach Anspruch 14,
**dadurch gekennzeichnet, dass** zwei Isolierstege (5,5',5",5'") vorgesehen sind und dass die, vorzugsweise baugleichen, Isolierstege (5,5',5", 5"') eine durch ein isolierendes Material (10,10') vorzugsweise im Wesentlichen gefüllten Raum (8,8',8") definieren.

## Claims

1. Insulating web (5, 5', 5", 5"') for connecting two profile elements (2, 2', 2", 3, 3', 3") of a thermally insulated profile (1, 1', 1"), preferably of a window, a door, a gate and/or a facade, having at least two terminal connection strips (7) for connecting the insulating web (5, 5', 5") to the profile elements (2, 2', 2", 3, 3', 3"),
wherein in addition at least one hollow chamber profile portion (11, 11', 11") and at least one solid profile rod portion (15, 15') are provided, wherein the at least one hollow chamber profile portion (11, 11', 11") is connected to a connection strip (7, 7'), wherein the hollow chamber profile portion (11, 11', 11") is connected to the profile rod portion (15, 15') and wherein the connection strips (7, 7') are connected to each other without alternative by means of the profile rod portion (15, 15'), wherein the at least one hollow chamber profile portion (11, 11', 11") tapers adjacent to the profile rod portion (15, 15') and in the direction of the profile rod portion (15, 15') at an angle of from 35° to 55°,
**characterised in that**
the hollow chamber profile portion (11, 11', 11") runs out at the angle of from 35° to 55° and thereby gradually merges into the profile rod portion (15, 15').

2. Insulating web according to claim 1,
**characterised in that**
the at least two connection strips (7, 7') are connected in each case to a hollow chamber profile portion (11, 11', 11").

3. Insulating web according to claim 1 or claim 2,
**characterised in that**
at least two hollow chamber profile portions (11, 11', 11"), preferably all the hollow chamber profile portions (11, 11', 11"), are connected to a, preferably the same, profile rod portion (15, 15').

4. Insulating web according to any one of claims 1 to 3,
**characterised in that**
the profile rod portion (15, 15') extends at least over 20% of the length of the insulating web (5, 5', 5").

5. Insulating web according to any one of claims 1 to 4,
**characterised in that**
the hollow chamber profile portion (11, 11', 11') extends over less than 40%, preferably less than 30%, more preferably less than 20% of the length of the insulating web (5, 5', 5", 5"').

6. Insulating web according to any one of claims 1 to 5,
**characterised in that**
the hollow chamber profile portion (11, 11', 11") is arranged on the first half of the length of the insulating web (5, 5', 5", 5"').

7. Insulating web according to any one of claims 1 to 6,
**characterised in that**
the at least one hollow chamber profile portion (11, 11', 11") tapers adjacent to the profile rod portion (15, 15') at an angle of approximately 45°.

8. Insulating web according to any one of claims 1 to 7,
**characterised in that**
the at least one hollow chamber profile portion (11, 11', 11") widens adjacent to the respective connection strip (7) at an angle between 70° and 110°, preferably between 85° and 95°, in particular approximately 90°.

9. Insulating web according to any one of claims 1 to 8,
**characterised in that**
the profile rod portion (15, 15') is arranged in a laterally offset manner with respect to a connecting straight line between the two connection strips (7, 7').

10. Insulating web according to any one of claims 1 to 9,
**characterised in that**
at least one hollow chamber profile portion (11) and/or at least one profile rod portion (15) has a functional profile portion (17, 18) which preferably extends laterally with respect to the remaining insulating web (5').

11. Insulating web according to any one of claims 1 to 10,
**characterised in that**
the connection strips (7, 7') have a, preferably dovetail-like, expansion for securing in a groove (6) of a profile element (2, 2', 2", 3, 3', 3").

12. Insulating web according to any one of claims 1 to 11,
**characterised in that**
at least one connection strip (7, 7') is constructed in two pieces and **in that** the two pieces of the connection strip are each connected to one of opposing wall elements (12, 13) of the hollow chamber profile portion (11, 11', 11").

13. Insulating web according to any one of claims 1 to 12,
**characterised in that**
the insulating webs (5, 5', 5", 5"') are formed by means of an extruded profile, preferably comprising a thermoplastic plastics material.

14. Thermally insulated profile (1, 1', 1"), preferably of a window, a door, a gate and/or a facade, comprising two profile elements (2, 2', 2", 3, 3', 3"), an insulating material (10, 10') which is provided between the two profile elements (2, 3) and at least one insulating web (5, 5', 5", 5'") which is connected at opposing ends to the two profiles (2, 3),
**characterised in that**
the insulating web (5, 5', 5", 5'") is an insulating web (5, 5', 5", 5'") according to any one of claims 1 to 13.

15. Thermally insulated profile according to claim 14,
**characterised in that**
two insulating webs (5, 5', 5", 5''') are provided and **in that** the preferably structurally identical insulating webs (5, 5', 5", 5"') define a space (8, 8', 8") which is, preferably substantially, filled by an insulating material (10, 10').

## Revendications

1. Isolateur (5, 5', 5", 5"') pour le raccordement de deux éléments profilés (2, 2', 2", 3, 3', 3") d'un profilé à isolation thermique (1, 1', 1"), de préférence une fenêtre, une porte, un portail et/ou une façade, avec au moins deux plinthes de raccordement (7) terminales pour le raccordement de l'isolateur (5, 5', 5") avec les éléments profilés (2, 2', 2", 3, 3', 3"), auquel cas l'on prévoit, en outre, au moins une section de profilé de chambre creuse (11, 11', 11") et au moins une section de barre profilée (15, 15') massive, au moins une section de profilé de chambre creuse (11, 11', 11") étant reliée avec une plinthe de raccordement (7, 7'), la section de profilé de chambre creuse (11, 11', 11") étant reliée avec la section de barre profilée (15, 15') et les plinthes de raccordement (7, 7') étant reliées mutuellement, sans aucune alternative, par l'intermédiaire des sections de barre profilée (15, 15'), au moins une section de profilé de chambre creuse (11, 11', 11"), adjacente à la section de barre profilée (15, 15') et en direction de la section de barre profilée (15, 15') se rétrécit suivant un angle de 35° à 55°, **caractérisé en ce que** la section de profilé de chambre creuse (11, 11', 11") se termine en un angle de 35° à 55° et se prolonge ainsi progressivement dans la section de barre profilée (15, 15').

2. Isolateur selon la revendication 1, **caractérisé en ce qu'**au moins deux plinthes de raccordement (7, 7') sont reliées respectivement avec une section de profilé de chambre creuse (11, 11', 11").

3. Isolateur selon la revendication 1 ou 2, **caractérisé en ce qu'**au moins deux sections de profilé de chambre creuse (11, 11', 11"), de préférence toutes les sections de profilé de chambre creuse (11, 11', 11"), sont reliées avec une section de barre profilée (15, 15'), de préférence la même.

4. Isolateur selon l'une des revendications 1 à 3, **caractérisé en ce que** la section de barre profilée (15, 15') s'étend au moins sur 20 % de la longueur de l'isolateur (5, 5', 5").

5. Isolateur selon l'une des revendications 1 à 4, **caractérisé en ce que** la section de profilé de chambre creuse (11, 11', 11") s'étend sur moins de 40 %, de préférence moins de 30 %, mieux encore moins de 20 %, de la longueur de l'isolateur (5, 5', 5", 5'") .

6. Isolateur selon l'une des revendications 1 à 5, **caractérisé en ce que** la section de profilé de chambre creuse (11, 11', 11") est agencée sur la première moitié de la longueur de l'isolateur (5, 5', 5", 5"').

7. Isolateur selon l'une des revendications 1 à 6, **caractérisé en ce que** la au moins une section de profilé de chambre creuse (11, 11', 11"), adjacente à la section de barre profilée (15, 15'), se rétrécit suivant un angle d'environ 45°.

8. Isolateur selon l'une des revendications 1 à 7, **caractérisé en ce que** la au moins une section de profilé de chambre creuse (11, 11', 11"), adjacente à la plinthe de raccordement (7) respective, s'évase suivant un angle entre 70° et 110°, de préférence entre 85° et 95°, notamment environ de 90°.

9. Isolateur selon l'une des revendications 1 à 8, **caractérisé en ce que** la section de barre profilée (15, 15') est agencée décalée latéralement par rapport à une ligne droite entre les deux plinthes de raccordement (7, 7').

10. Isolateur selon l'une des revendications 1 à 9, **caractérisé en ce qu'**au moins une section de profilé de chambre creuse (11) et/ou au moins une section de barre profilée (15) présente une section de profilé fonctionnel (17, 18) s'étendant de préférence latéralement par rapport à l'autre isolateur (5').

11. Isolateur selon l'une des revendications 1 à 10, **caractérisé en ce que** les plinthes de raccordement (7, 7') présentent un évasement, de préférence en forme de queue d'aronde, pour la fixation dans une rainure (6) d'un élément profilé (2, 2' 2", 3, 3', 3").

12. Isolateur selon l'une des revendications 1 à 11, **caractérisé en ce qu'**au moins une plinthe de raccordement (7, 7') est conçue en deux parties et **en ce que** les deux parties de la plinthe de raccordement sont reliées respectivement avec un des éléments muraux (12, 13) opposés de la section de profilé de chambre creuse (11, 11', 11").

13. Isolateur selon l'une des revendications 1 à 12, **caractérisé en ce que** les isolateurs (5, 5', 5", 5"') sont conçus par un profilé extrudé, de préférence en une matière thermoplastique.

14. Profilé à isolation thermique (1, 1', 1"), de préférence une fenêtre, une porte, un portail et/ou une façade, comportant deux éléments profilés (2, 2', 2", 3, 3', 3"), un matériau isolant (10, 10') prévu entre les deux éléments profilés (2, 3) et au moins un isolateur (5, 5', 5", 5"') relié au niveau des extrémités opposées aux deux profilés (2, 3), **caractérisé en ce que** l'isolateur (5, 5', 5", 5"') est un isolateur (5, 5', 5", 5"') selon l'une des revendications 1 à 13.

15. Profilé à isolation thermique selon la revendication 14, **caractérisé en ce que** l'on prévoit deux isolateurs (5, 5', 5", 5"') et **en ce que** les isolateurs (5, 5', 5", 5"'), de préférence de construction identique, définissent un espace (8, 8', 8"), de préférence essentiellement rempli par un matériau isolant (10, 10').
